# EUROPÄISCHE PATENTSCHRIFT

(11) **EP 1 279 352 B1**
(45) Veröffentlichungstag und Bekanntmachung des Hinweises auf die Patenterteilung: **13.04.2005**
(21) Anmeldenummer: 02011714.9
(22) Anmeldetag: 25.05.2002
(51) Int. Cl.: A47B 1/04

(54) **Klapp-Tisch**
Folding table
Table pliante

(30) Priorität: 24.07.2001 DE 10135921
(43) Veröffentlichungstag der Anmeldung: 29.01.2003
(73) Patentinhaber: Dauphin Entwicklungs- u. Beteiligungs GmbH, 91217 Hersbruck (DE)
(72) Erfinder: Ballendat, Martin, 4950 Altheim (AT)
(74) Vertreter: Lösch, Christoph

(56) Entgegenhaltungen:
- DE-A- 1 429 515
- FR-A- 1 116 697
- US-A- 2 799 547
- US-A- 3 199 825
- US-A- 6 164 016

## Beschreibung

Klapp-Tische mit zumindest teilweise nach unten abklappbarer Tisch-Platte sind in zahlreichen Ausführungen bekannt. Es gibt Klapp-Tische, deren Tisch-Gestell derart zusammenklappbar ist, daß die Tisch-Platte nahezu senkrecht steht, so daß die Tische in zusammengeklapptem Zustand gut lagerbar sind.

Weiterhin gibt es Klapp-Tische, deren Tisch-Platten mittels einer Gasfeder in eine angenähert senkrechte Position hochgeklappt werden können. Die in sich starren Tisch-Gestelle können ineinander geschoben werden.

Weiterhin sind Klapp-Tische bekannt, die ein Tisch-Gestell aufweisen, das aus zwei schwenkbar übereinander angeordneten Tragarmen gebildet ist, an deren Enden jeweils ein Tischbein angebracht ist. Diese beiden in Form eines auf dem Kopf stehenden C ausgebildeten Gestellteile können bei zusammengeklapptem Tisch in eine gemeinsame Ebene oder zum Aufstellen des Tisches in eine senkrechte Position zueinander verschwenkt werden. An dem Tragarm des größeren bügelartigen Gestellteils sind zwei herunterschwenkbare Seitenplatten mittels Scharnieren angebracht. Zum Aufstellen des Tisches werden die beiden Platten aus der vertikalen in die horizontale Stellung hochgeklappt und das kleinere bügelartige Gestellteil in seine um 90° gegenüber dem anderen Gestellteil verschwenkte Position gebracht. Die beiden Seitenplatten ruhen dann auf dem Tragarm des kleineren Gestellteils auf. Dieser Klapp-Tisch kann nicht mit an seinen Tischbeinen angebrachten Rollen versehen werden, da er in zusammengeklapptem Zustand umkippen würde.

Aus der US 2,799,547 A ist ein Klapptisch nach dem Oberbegriff des Anspruches 1 bekannt, der also ein Mittelteil und klappbare Seitenteile aufweist und der mit klappbaren Beinen versehen ist. Letztere sind jeweils paarweise mittels einer Zahnkupplung miteinander schwenkbar verbunden. Derartige Tische lassen sich nicht miteinander zu größeren Einheiten verbinden.

Aus der FR 1.116.697 A ist ebenfalls ein Tisch nach dem Oberbegriff des Anspruches 1 bekannt.

Aus der US 6,164,016 A sind Verbindungsglieder für Tische bekannt, deren Anwendung sehr umständlich ist.

Der Erfindung liegt die Aufgabe zugrunde, einen Klapp-Tisch der gattungsgemäßen Art so weiterzubilden, dass auf besonders einfache Weise eine Verkettung derartiger Klapp-Tische zu größeren Tischeinheiten möglich ist.

Diese Aufgabe wird erfindungsgemäß durch die Merkmale im Kennzeichnungsteil des Anspruches 1 gelöst. Durch die gattungsgemäß vorausgesetzte Grundform des Klapp-Tisches steht der Tisch auch in zusammengeklapptem Zustand sicher; er kann deshalb ohne Weiteres an allen Tischbeinen mit Fuß-Rollen versehen werden. Dadurch, dass die mindestens eine Seitenplatte über ihre horizontale Lage hochschwenkbar ist, sind die Tragarme mit den Tischbeinen zum Einschwenken bzw. Ausschwenken derselben leicht zugänglich.

Die Weiterbildung nach Anspruch 2 vereinfacht zum einen das Ein- und Ausschwenken der Tragarme mit den Tischbeinen und stellt zum anderen sicher, dass jeweils die beiden Tragarme eines Paares von Tragarmen winkelgleich aus- bzw. eingeschwenkt werden.

Die Erfindung ist besonders vorteilhaft einsetzbar bei einem Tisch in der Ausgestaltung nach Anspruch 3, wobei es in der Regel von Vorteil ist, wenn die Mittelplatte und die Seitenplatten jeweils gleich groß sind und sich zu einem Quadrat ergänzen.

Die Ansprüche 4 und folgende geben vorteilhafte Ausgestaltungen der erfindungsgemäßen Verkettung von Klapp-Tischen zu größeren Tischeinheiten wieder.

Weitere Merkmale, Vorteile und Einzelheiten der Erfindung ergeben sich aus der nachfolgenden Beschreibung der Erfindung anhand der Zeichnung. Es zeigt:
- Fig. 1: einen Klapp-Tisch mit zwei nach unten abgeklappten Seitenplatten in Seitenansicht,
- Fig. 2: den Klapp-Tisch nach Fig. 1 in Draufsicht,
- Fig. 3: den Klapp-Tisch nach Fig. 1 und 2 mit einer abgeklappten und einer in die Horizontale hochgeklappten Seitenplatte in Seitenansicht,
- Fig. 4: den Klapp-Tisch nach Fig. 3 in Draufsicht,
- Fig. 5: den Klapp-Tisch nach den Fig. 1 bis 4 mit zwei in die Horizontale hochgeklappten Seitenplatten in Seitenansicht,
- Fig. 6: den Klapp-Tisch nach Fig. 5 in Draufsicht,
- Fig. 7: ein Lagergehäuse des Klapp-Tisches mit zwei mittels Zahnsegmenten miteinander gekoppelten Tragarmen in perspektivischer Teilansicht,
- Fig. 8: drei Klapp-Tische nach der Erfindung in miteinander verkettetem Zustand in Draufsicht,
- Fig. 9: die Einrichtungen zum Verketten zweier Tische in perspektivischer Teildarstellung,
- Fig. 10: eine weitere Einzelheit der Verkettungs-Einrichtungen in perspektivischer Teilansicht,
- Fig. 11: einen Verbindungs-Hebel mit Schwenklager der Verkettungs-Einrichtungen in Explosionsdarstellung und
- Fig. 12: einen Querschnitt durch Fig. 11 entsprechend der Schnittlinie XII-XII in Fig. 11.

Der in den Fig. 1 bis 6 dargestellte Klapp-Tisch weist ein Tisch-Gestell 1 und eine mehrteilige Tisch-Platte 2 auf. Die Tisch-Platte 2 ist dreiteilig ausgebildet und besteht aus einer Mittelplatte 3 und einer ersten Seitenplatte 4 und einer zweiten Seitenplatte 5. Die Seitenplatten 4, 5 sind jeweils mit der Mittelplatte 3 mittels eines Scharniers 6 verbunden, das ein Klappen der jeweiligen Seitenplatte 4, 5 gegenüber der horizontalen Mittelplatte 3 um deutlich mehr als 90° und bevorzugt mindestens 180°, nämlich aus einer senkrecht nach unten hängenden Position in eine über die Horizontale hinausgehende und bevorzugt in eine senkrecht nach oben gerichtete Position zuläßt. Die Scharniere 6 sind parallel zueinander angeordnet. Im vorliegenden Fall haben die Mittelplatte 3 und die Seitenplatten 4, 5 jeweils gleiche Größe und ergänzen sich in in die Waagerechte geklapptem Zustand zu einer quadratischen Tisch-Platte 2.

Das Tisch-Gestell 1 weist ein Lager-Gehäuse 7 auf, das an der Unterseite der Mittelplatte 3 derart angebracht ist, daß es sich im wesentlichen über deren Breite bis in die Nähe der Scharniere 6 erstreckt. Jeweils benachbart zu den Scharnieren 6 ist im Lager-Gehäuse 7 ein Paar Tragarme 8, 8' um Schwenkachsen 8a schwenkbar gelagert, an deren dem Lager-Gehäuse 7 abgewandten Ende jeweils ein Tischbein 9 angebracht ist, an dessen unterem Ende eine Fuß-Rolle 10 angebracht ist, über die sich der Tisch auf dem Boden 11 abstützt. Die beiden Tragarme 8, 8' eines jeden Paares von Tragarmen 8, 8' sind - wie aus Fig. 7 hervorgeht - über ineinandergreifende Zahnsegmente 12 miteinander gekoppelt, so daß beim Verschwenken eines Tragarms 8 oder 8' eines Paares von Tragarmen 8, 8' der andere Tragarm 8 oder 8' gegensinnig mitverschwenkt wird. Jeweils ein Paar von Tragarmen 8, 8' ist einer Seitenplatte 4 oder 5 zugeordnet. Wenn also ein Tragarm 8 oder 8' des in Fig. 2 links dargestellten Paares von Tragarmen 8, 8' aus der Stellung, in der die beiden Tragarme 8, 8'sich in einer ersten Position zueinander bündig und parallel zum Scharnier 6 befinden, in die in Fig. 4 dargestellte zweite Position verschwenkt wird, in der die Tragarme 8, 8' die erste Seitenplatte 4 in ihrer waagerechten Position abstützen, dann wird der andere Tragarm 8' gegensinnig aber winkelgleich mitgenommen. Entsprechendes gilt für das Verschwenken der der zweiten Seitenplatte 5 zugeordneten Tragarme 8, 8'.

Zum Hochklappen beider Seitenplatten 4, 5 oder nur einer Seitenplatte 4 oder 5 in die mit der Mittelplatte 3 bündige Position kann die jeweilige Seitenplatte 4 oder 5 in eine in der Zeichnung nicht dargestellte Vertikale oder jedenfalls über die Horizontale hinaus verschwenkt werden, in der das jeweilige Paar von Tragarmen 8, 8' frei zugänglich ist und herausgeschwenkt werden kann. Zur Begrenzung der Tragarme 8, 8' einerseits in der unter die Mittelplatte 3 geschwenkten Position, in der die beiden Tragarme 8, 8' miteinander fluchtend verlaufen, und in der aus dieser Lage in ihre Abstützposition unter einer Seitenplatte 4 oder 5 sind Anschläge 13, 14 vorgesehen, die ein Hinausschwenken über diese Positionen hinaus verhindern.

Die in ihrem Grundaufbau geschilderten Tische können miteinander verkettet werden, d.h. mehrere Tische können nebeneinander, und zwar in einer Reihe oder über Eck miteinander verbunden werden, wie es schematisch in Fig. 8 dargestellt ist. Hierzu sind jeweils am Ende eines Tragarms 8 bzw. 8', also an allen Tragarmen 8, 8', jeweils ein schwenkbarer Verbindungs-Hebel 15 vorgesehen. Dieser Hebel 15 ist jeweils um eine vertikale Schwenkachse 16 am Ende des Tragarms 8 bzw. 8', beispielsweise in dem ein Tischbein 9 bildenden Rohr, mittels eines Schwenklagers 17 schwenkbar gelagert. An seinem dem Schwenklager 17 entgegengesetzten freien Verriegelungs-Ende weist er einen Verriegelungs-Zapfen 18 auf, der nach unten ragt. Der flache Hebel 15, dessen vertikale Dicke also klein gegenüber seiner Breite und sehr klein gegenüber seiner Länge ist, weist im Bereich seines Schwenk-Lagers 17 eine nach unten versetzte Abkröpfung 19 auf, deren Versatz a etwa der vertikalen Dicke b des Hebels 15 entspricht. Wenn - entsprechend der Darstellung in Fig. 8 - der Verbindungs-Hebel 15 des Tragarms 8 eines Tisches mit einem benachbarten Tisch verbunden werden soll, dann kann das freie Ende des Hebels 15 mit dem Zapfen 18 in eine Verriegelungs-Öffnung 20 des Schwenklagers 17 des anderen Tragarms eingesetzt werden, wobei dieses freie Ende des Hebels 15 in der Abkröpfung 19 liegt, so daß die Oberseiten 21 der beiden Hebel 15 miteinander bündig in einer gemeinsamen horizontalen Ebene liegen und als Auflage für die Seitenplatten 4 bzw. 5 der beiden einander benachbarten Tische dienen. Die vertikale Schwenkachse 16 und die vertikale Mittelachse 22 des Zapfens 18 und desselben Hebels 15 weisen einen Abstand c auf. In diesem Abstand c von der Schwenkachse 16 eines Hebels 15 ist in der Oberseite eines zugeordneten Tragarms 8 bzw. 8' eine Büchse 23 angebracht, auf der das freie Ende eines Verbindungs-Hebels 15, der nicht zum Verketten mit einem Nachbartisch benötigt wird, aufruht, wobei sein Verriegelungs-Zapfen 18 in die Büchse 23 eingreift, wie es in Fig. 10 dargestellt ist.

Die Büchse 23 bildet also eine Öffnung für den Zapfen 18. Auch in dieser Position ist die Oberseite 21 des Verbindungs-Hebels 15 in einer Ebene bündig mit den Oberseiten 21 der anderen Verbindungshebel 15, sei es, daß sie ausgeschwenkt sind oder auf dem zugeordneten Tragarm 8 bzw. 8' auf liegen.

In Fig. 11 ist ein Verbindungs-Hebel 15 mit seinem Schwenklager 17 in Explosionsdarstellung dargestellt. Das Schwenklager 17 weist eine Lager-Büchse 24 auf, die mit Preßsitz in eine entsprechend Öffnung des Tragarms 8 bzw. 8' oder insbesondere des rohrförmigen Tischbeins 9 eingesetzt ist. Die Abkröpfung 19 ruht mit ihrer Unterseite auf der Lager-Büchse auf. An der Unterseite der Abkröpfung 19 des Hebels 15 ist ein hohl ausgebildeter Lager-Zapfen 25 angebracht, an dessen oberem Ende die bereits erwähnte Verriegelungs-Öffnung 20 ausgebildet ist. In der Lager-Büchse 24 ist ein Widerlager 26 ausgebildet, gegen das eine von unten in die Lager-Büchse 24 eingesetzte vorgespannte Verriegelungs-Feder 27 anliegt, die als Schraubenfeder ausgebildet ist. An der dem Widerlager 26 abgewandten Seite liegt von unten ein Anlage-Ring 28 gegen die Feder 27. Der Lager-Zapfen 25 weist an seinem unteren, der Abkröpfung 19 entgegengesetzten Ende widerhakenartig ausgebildete Vorsprünge 29 auf, die nach innen zur Schwenkachse 16 hin unter elastischer Verformung des Lager-Zapfens 25 ausweichen können, da in deren Bereich der Lager-Zapfen 25 mit mehreren parallel zur Schwenkachse 16 verlaufenden Schlitzen 30 versehen ist. Zur Montage des Verbindungs-Hebels 16 mit dem Schwenklager 17 wird der Lager-Zapfen 25 durch die Lager-Büchse 24 hindurch geschoben, von unten die Feder 27 in die Lager-Büchse 24 bis gegen das Widerlager 26 geschoben und dann der Anlage-Ring 28 über die Vorsprünge 29 unter gleichzeitiger Vorspannung der Feder 27 geschoben, bis der Ring hinter den Vorsprüngen 29 einrastet. Da der Lager-Zapfen 25 aus elastischem Kunststoff besteht, ist dies ohne weiteres möglich. Nach dieser Vormontage des Verbindungs-Hebels 15 mit seinem Schwenklager 17 wird die Lager-Büchse 24 - wie bereits erwähnt - mit Preßsitz in den Tragarm 8 bzw. 8' bzw. bevorzugt das Tischbein 9 eingedrückt.

Zur bereits geschilderten Verkettung von Tischen miteinander wird der in seiner Ruheposition gemäß Fig. 10 befindliche Verbindungshebel unter weiterer Vorspannung der Verriegelungs-Feder 27 nach oben soweit abgehoben, daß der Verriegelungs-Zapfen aus der Büchse 23 herausgezogen wird, anschließend wird der Hebel 15 in eine neue Position herumgeschwenkt und in die Verriegelungs-Öffnung 20 des Verbindungs-Hebels 15 eines benachbarten Tisches eingesetzt. Dadurch, daß der Verbindungs-Hebel 15 in jeder Position mit einer Rückstellkraft nach unten zum Tragarm 8 bzw. 8' hin belastet ist, besteht keine Gefahr, daß die Verbindung zweier Tische versehentlich wieder gelöst wird, und zwar auch dann nicht, wenn keine Seitenplatte 4, 5 auf ihr aufruht.

Wie sich aus Fig. 11 ergibt, ist am Lager-Zapfen 25 im Bereich der Abkröpfung 19 ein nach außen vorspringender Steg 31 ausgebildet, der bei aus der Lager-Büchse 24 herausgezogenem Verbindungs-Hebel 15 von der Lager-Büchse 24 frei ist, so daß der Verbindungs-Hebel 15 frei verschwenkt werden kann. Beim Wiedereinführen des Lager-Zapfens 25 in die Lager-Büchse 24 unter der Rückstellkraft der Verriegelungs-Feder 27 kann der Steg 31 nur in eine der im oberen Bereich der Lager-Büchse 24 ausgebildeten Ausnehmungen 32 eingreifen. Diese Ausnehmungen 32 sind in Positionen ausgebildet, die vorgegebenen Positionen des Verbindungs-Hebels 15 entsprechen. Der Steg 31 bildet zusammen mit den Ausnehmungen 32 verschiedene Verdreh-Sicherungen des Verbindungs-Hebels 15 relativ zum Tragarm 8 bzw. 8'.

Wie den Fig. 4, 6 und insbesondere 8 zu entnehmen ist, befindet sich bei ausgeschwenkten Tragarmen 8, 8' die Schwenkachse 16 des Schwenklagers 17 in gleichem Abstand d von den beiden zueinander senkrecht stehenden Außenkanten 33 und 34 der Tisch-Platte 2, so daß es für die Herstellung einer Verkettung zweier benachbarter Tische gleichgültig ist, ob die Mittelplatte 3 und die Seitenplatten 4, 5 benachbarter Tische parallel zueinander oder senkrecht zueinander angeordnet sind, ob also die Scharniere 6 zweier benachbarter Tische parallel oder senkrecht zueinander verlaufen.

## Patentansprüche

1. Klapp-Tisch
- mit einer Tisch-Platte (2),
-- die eine Mittelplatte (3) und
-- mindestens eine Seitenplatte (4, 5) aufweist,
--- die mittels eines Scharniers (6) an der Mittelplatte (3) angelenkt und in eine herabhängende und in eine über die Mittelplatte (3) nach oben hinausgehende Position verschwenkbar ist
und
- mit einem Tisch-Gestell (1), das
-- einen an der Mittelplatte (3) befestigten Grundkörper (7),
-- am Grundkörper (7) verschwenkbar gelagerte Tragarme (8, 8'), die
--- in eine eingeschwenkte, die Mittelplatte (3) abstützende erste Position und
--- eine ausgeschwenkte, die mindestens eine Seitenplatte (4, 5) abstützende zweite Position
verschwenkbar sind und
-- im Bereich der dem Grundkörper (7) abgewandten Enden der Tragarme (8, 8') angeordnete Tischbeine (9)
aufweist,
**dadurch gekennzeichnet,**
**dass an** den dem Grundkörper (7) abgewandten Enden der Tragarme (8, 8') eines ersten Tisches jeweils ein Verbindungs-Hebel (15) mittels eines Schwenklagers ( 17) um eine vertikale Schwenkachse (16) schwenkbar angelenkt ist, der an einem dem Schwenklager (17) abgewandten freien Verriegelungs-Ende ein Verriegelungs-Element (18) aufweist, das mit einem dem Grundkörper (7) abgewandten Bereich eines Tragarms (8, 8') eines zweiten Tisches in Verriegelungsstellung bringbar ist.

2. Klapp-Tisch nach Anspruch 1, **dadurch gekennzeichnet,**
**dass** jeweils zwei Tragarme (8, 8') zu einem Paar von Tragarmen (8, 8') zusammengefasst und mittels einer Zwangskopplung gegensinnig verschwenkbar im Grundkörper (7) gelagert sind.

3. Klapp-Tisch nach Anspruch 1, **dadurch gekennzeichnet,**
**dass** an der Mittelplatte (3) zwei Seitenplatten (4, 5) mittels zueinander paralleler Scharniere (6) angelenkt sind.

4. Klapp-Tisch nach Anspruch 1, **dadurch gekennzeichnet,**
**dass** der Verbindungs-Hebel (15) in dem Schwenklager (17) in Richtung der Schwenkachse (16) verschiebbar gelagert ist.

5. Klapp-Tisch nach Anspruch 4, **dadurch gekennzeichnet,**
**dass** der Verbindungs-Hebel (15) gegen die Rückstellkraft einer Verriegelungs-Feder (27) gegenüber dem Schwenklager (17) nach oben verschiebbar ist.

6. Klapp-Tisch nach Anspruch **1, dadurch gekennzeichnet,**
**dass** der Verbindungs-Hebel (15) als Verriegelungs-Element einen Verriegelungs-Zapfen (18) und im Bereich des Schwenklagers (17) eine dem Verriegelungs-Zapfen (18) angepasste Verriegelungs-Öffnung (20) aufweist.

7. Klapp-Tisch nach Anspruch 1, **dadurch gekennzeichnet,**
**dass** der Verbindungs-Hebel (15) im Bereich des Schwenklagers (17) mit einer zur Aufnahme des Verriegelungs-Endes eines weiteren Verbindungs-Hebels (15) dienenden Abkröpfung (19) versehen ist.

8. Klapp-Tisch nach Anspruch 1, **dadurch gekennzeichnet,**
**dass** in jedem Tragarm (8, 8') eine Öffnung (23) zur Aufnahme des Verriegelungs-Elements (18) bei über den Tragarm (8, 8') zurückgeschwenktem Verbindungs-Hebel (15) vorgesehen ist.

9. Klapp-Tisch nach Anspruch **1, dadurch gekennzeichnet,**
**dass** das Schwenklager (17) im Tischbein (9) angeordnet ist.

## Claims

1. Folding table
- having a table top (2),
-- which has a central panel (3) and
-- at least one side panel (4, 5)
--- which is coupled to the central panel (3) by means of a hinge (6) and can be pivoted into a position hanging downwards and into a position extending upwards beyond the central panel (3),
and
- having a table frame (1) which
-- has a basic body (7) fastened to the central panel (3),
-- supporting arms (8, 8') which are mounted pivotably on the basic body (7) and which
--- can be pivoted into a pivoted-in, first position supporting the central panel (3) and
--- into a pivoted-out, second position supporting at least one side panel (4, 5), and
-- table legs (9) arranged in the region of those ends of the supporting arms (8, 8') which face away from the basic body (7),
**characterized**
**in that** a connecting lever (15) is coupled in each case to those ends of the supporting arms (8, 8') of a first table which face away from the basic body (7), the connecting lever being coupled by means of a pivot bearing (17) in a manner such that it can be pivoted about a vertical pivot axis (16) and, at a free locking end facing away from the pivot bearing (17), having a locking element (18) which can be brought into a locking position with a region of a supporting arm (8, 8') of a second table, which region faces away from the basic body (7).

2. Folding table according to Claim 1, **characterized in that** two supporting arms (8, 8') in each case are combined to form a pair of supporting arms (8, 8') and are mounted in the basic body (7) by means of a positive coupling in a manner such that they can be pivoted in opposite directions.

3. Folding table according to Claim 1, **characterized in that** two side panels (4, 5) are coupled to the central panel (3) by means of mutually parallel hinges (6).

4. Folding table according to Claim 1, **characterized in that** the connecting lever (15) is mounted in the pivot bearing (17) in a manner such that it can be displaced in the direction of the pivot axis (16).

5. Folding table according to Claim 4, **characterized in that** the connecting lever (15) can be displaced upwards in relation to the pivot bearing (17) counter to the restoring force of a locking spring (27).

6. Folding table according to Claim 1, **characterized in that** the connecting lever (15) as locking element has a locking pin (18) and, in the region of the pivot bearing (17), has a locking opening (20) matched to the locking pin (18).

7. Folding table according to Claim 1, **characterized in that** the connecting lever (15) is provided in the region of the pivot bearing (17) with an offset (19) serving to receive the locking end of a further connecting lever (15).

8. Folding table according to Claim 1, **characterized in that** an opening (23) is provided in each supporting arm (8, 8') for receiving the locking element (18) when the connecting lever (15) is pivoted back over the supporting arm (8, 8').

9. Folding table according to Claim 1, **characterized in that** the pivot bearing (17) is arranged in the table leg (9).

## Revendications

1. Table pliante,
comprenant un plateau de table (2),
- qui présente un plateau central (3) et
- au moins un plateau latéral (4, 5)
- qui est articulé au moyen d'une charnière (6) au plateau central (3) et qui peut pivoter dans une position suspendue vers le bas et vers le haut dans une position dépassant du plateau central (3),
et
comprenant un bâti de table (1) qui présente
- un corps de base (7) fixé au plateau central (3),
- des bras de support (8, 8') montés à pivotement sur le corps de base (7), lesquels
- peuvent pivoter dans une première position pivotée vers l'intérieur, supportant le plateau central (3) et
- dans une deuxième position pivotée vers l'extérieur, supportant l'au moins un plateau latéral (4, 5), et
- des pieds de table (9) disposés dans la région des extrémités des bras de support (8, 8') opposées au corps de base (7),
**caractérisée en ce que**
aux extrémités, opposées au corps de base (7), des bras de support (8, 8') d'une première table, est articulé à chaque fois un levier d'assemblage (15) pouvant pivoter au moyen d'un palier pivotant (17) autour d'un axe de pivotement vertical (16), qui présente, au niveau d'une extrémité de verrouillage libre opposée au palier pivotant (17), un élément de verrouillage (18), qui peut être amené dans une position de verrouillage avec une partie, opposée au corps de base (7), d'un bras de support (8, 8') d'une deuxième table.

2. Table pliante selon la revendication 1, **caractérisée en ce que** deux bras de support (8, 8') sont à chaque fois assemblés pour former une paire de bras de support (8, 8') et sont montés dans le corps de base (7) au moyen d'un accouplement forcé, de manière à pivoter en sens opposés.

3. Table pliante selon la revendication 1, **caractérisée en ce que** deux plateaux latéraux (4, 5) sont articulés au plateau central (3) au moyen de charnières (6) parallèles l'une à l'autre.

4. Table pliante selon la revendication 1, **caractérisée en ce que** le levier d'assemblage (15) est monté de manière à pouvoir se déplacer dans le palier pivotant (17) dans la direction de l'axe de pivotement (16).

5. Table pliante selon la revendication 4, **caractérisée en ce que** le levier d'assemblage (15) peut être déplacé vers le haut par rapport au palier pivotant (17) à l'encontre de la force de rappel d'un ressort de verrouillage (27).

6. Table pliante selon la revendication 1, **caractérisée en ce que** le levier d'assemblage (15) présente, en tant qu'élément de verrouillage, un tourillon de verrouillage (18) et dans la région du palier pivotant (17), une ouverture de verrouillage (20) adaptée au tourillon de verrouillage (18).

7. Table pliante selon la revendication 1, **caractérisée en ce que** le levier d'assemblage (15) est pourvu, dans la région du palier pivotant (17), d'un sertissage (19) servant à recevoir l'extrémité de verrouillage d'un autre levier d'assemblage (15).

8. Table pliante selon la revendication 1, **caractérisée en ce que** dans chaque bras de support (8, 8') est prévue une ouverture (23) pour recevoir l'élément de verrouillage (18) lorsque le levier d'assemblage (15) est ramené par pivotement par le biais du bras de support (8, 8').

9. Table pliante selon la revendication 1, **caractérisée en ce que** le palier pivotant (17) est disposé dans le pied de table (9).
